# EUROPÄISCHE PATENTSCHRIFT

(11) **EP 0 628 271 B1**
(45) Veröffentlichungstag und Bekanntmachung des Hinweises auf die Patenterteilung: **06.10.1999**
(21) Anmeldenummer: 94107593.9
(22) Anmeldetag: 17.05.1994
(51) Int. Cl.: A47F 3/00, E06B 3/46

(54) **Aufbauvitrine**
Display case construction
Montage d'un présentoir

(30) Priorität: 11.06.1993 DE 4319286
(43) Veröffentlichungstag der Anmeldung: 14.12.1994
(73) Patentinhaber: OCTANORM-VERTRIEBS-GMBH FÜR BAUELEMENTE, 70794 Filderstadt (DE)
(72) Erfinder: Staeger, Hans, D-71093 Neuweiler (DE)
(74) Vertreter: Wilhelm & Dauster Patentanwälte European Patent Attorneys

(56) Entgegenhaltungen:
- CH-A- 424 183
- FR-A- 1 549 222
- GB-A- 942 892
- US-A- 4 979 078
- REVUE DE L'ALUMINIUM, Bd. 36, März 1959, Seiten 351-355, XP002031384 G. LETOURNEUR: "le vitrage des menuiseries"

## Beschreibung

Die Erfindung betrifft eine Aufbauvitrine, bei der mindestens zwei im Abstand übereinander angeordnete horizontale Rahmen mit auf der Ober- und/oder Unterseite umlaufenden Nuten vorgesehen sind, in die Platten gleicher Höhe vertikal eingesetzt und gehalten sind.

Eine Aufbauvitrine dieser Art ist bekannt (DE-U-82 10 244). Bei diesen Bauarten sind Holzrahmen vorgesehen, die auf drei ihrer Seiten nach oben und unten je eine umlaufende Nut gleicher Tiefe und Stärke aufweisen, die dazu dient, Glasplatten mit einer bestimmten Stärke aufzunehmen, die in die Nuten eingeschoben und in diesen Nuten verklemmt werden. Auf der späteren Vorderseite besitzen die Rahmen eine doppelt so breite Nut, in die Einsatzleisten mit zwei nebeneinanderliegenden Nuten eingefügt sind, deren Breite wiederum der Breite der ersten Nuten entsprechen. Diese Doppelnut dient dazu, Glasplatten in der Form von Schiebetüren aufzunehmen, die in den Doppelnuten aneinander vorbeigleiten können.

Die Rahmen besitzen außerdem auf der nach innen gerichteten Seite einen umlaufenden Absatz, auf dem weitere Platten als Boden oder Decken der Vitrine aufgelegt werden können. Diese Bauarten erlauben zwar den Aufbau einer Vitrine ausschließlich aus umlaufenden Rahmen und vertikal stehenden Platten. Nachteilig ist aber, daß die Platten, die nicht als Schiebetüren verwendet werden sollen, entweder nur sehr schwer in die zugeordneten Nuten eingefügt werden können, was unter Umständen, insbesondere wenn ein Einschlagen der Platten mit einem Gummihammer erforderlich wird, zu einem Bruch der Glasplatten, insbesondere bei einer späteren Demontage führt. Sind die Abmessungen dagegen so gewählt, daß die vertikalen Glasplatten mehr oder weniger mit Spiel in den Rahmen geführt sind, dann ist zwar der Zusammenbau sehr einfach, der Halt einer solchen Vitrine ist aber für den praktischen Einsatz zu gering. Jede Belastung der Vitrine, die nicht senkrecht nach unten erfolgt, beispielsweise Zug auf eine der Platten, kann zum Zusammenfallen der Vitrine führen.

Aus der US-A-4 979 078 ist allerdings eine Vitrine bekannt, bei der in eine umlaufende Ausnehmung eines Grundkastens ein Kunststoffprofil zur Halterung von Glasplatten eingesetzt ist, das an seinen beiden nach oben ragenden Schenkeln jeweils mit einer dachförmigen, nach beiden Seiten abragenden Lippenanordnung versehen ist, von denen die inneren Lippenteile sich beim Einschieben der Glasplatten der Vitrine nach unten biegen und somit für einen Halt der Platten in dem nutenförmigen Profil auch gegen Herausziehen sorgen. Gesonderte Maßnahmen allerdings, die ein besonders leichtes Einschieben der Platten ermöglichen, ein Wiederherausziehen dagegen verhindern, sind dort nicht vorgesehen.

Der Erfindung liegt die Aufgabe zugrunde, eine Aufbauvitrine der eingangs genannten Art so auszugestalten, daß eine einfache Montage der Vitrine ohne Zuhilfenahme von Werkzeugen möglich ist, ohne daß jedoch die Gefahr auftritt, daß der Zusammenhalt der zunächst zusammengesteckten Bauteile gefährdet ist.

Zur Lösung dieser Aufgabe wird eine Aufbauvitrine gemäß Anspruch 1 vorgeschlagen.

Durch diese Ausgestaltung wird die Anbindung der Klemmlippen am Nutrand sehr elastisch, so daß das Einschieben der Platten ohne nennenswerten Widerstand erfolgen kann. Die Klemmlippen wirken im übrigen in der Art von Widerhaken, die zwar das Einsetzen der Platten ermöglichen, deren Herausnahme aus dem Nuten aber nicht oder nur äußerst schwer und unter Zuhilfenahme besonderer Maßnahmen möglich macht.

Dabei wird zweckmäßigerweise vorgesehen, daß die Weite der die Klemmlippe enthaltenden Nut um ein bestimmtes Maß größer ist als die Stärke der Platten, das dabei so auf die Eigenschaften der Klemmlippe abzustimmen ist, daß diese, wenn sie bei eingeschobener Platte an dieser anliegt, aufgrund der zwischen ihr und der Platte auftretenden Reibung, die wiederum abhängig ist von den Reibungskoeffizienten und von der durch die Elastizität der Lippe bewirkten Andrückkraft, ausreichend fest gehalten ist, um ein Abgleiten der Platte an der Klemmlippe zu verhindern. Die Klemmlippe wird daher bei Zug auf eine der Platten in sich verformt oder gestaucht und drückt daher mit noch größerer Kraft und unter Erzeugung größerer Reibungskräfte gegen die Platte. Durch diese Ausgestaltung tritt der vorher erwähnte Widerhakeneffekt ein, der hier dazu ausgenützt wird, um die einmal eingeschobenen Platten auch sicher in den Nuten des Rahmens zu halten.

In Weiterbildung der Erfindung kann bei einer ersten Ausführungsform, die sich in der Praxis bewährt hat, der bewegliche Teil der Klemmlippe deren freies Ende bilden. Die Klemmlippe steht daher mit einem zum Nutboden gerichteten Ende in die Nut herein. Wenn sie ein gewölbtes, zur zugeordneten Wand der Nut hin gebogenes Profil bildet und eine im Bereich des freien Endes auf der in die Nut hereingerichteten Seite an die Klemmlippe gelegte Tangente etwa parallel zu der Befestigungswand für die Klemmlippe verläuft, dann bildet die Klemmlippe mit der gegenüberliegenden Nutwand eine Einführschräge für die einzusetzenden Platten, weicht beim Einsetzen der Platten elastisch aus, und liegt dann aber zur Bildung des Widerhakeneffektes mit dem Bereich des freien Endes an der Platte an.

Die Unteransprüche kennzeichnen eine Möglichkeit, durch die auch zwei Klemmlippen vorgesehen werden können. Bei allen Ausführungsformen hat es sich als vorteilhaft erwiesen, die Rahmen und die Klemmlippen aus Kunststoff herzustellen, die Klemmlippen an die Nutwandungen einstückig anzuformen und für die Rahmen ein Hart-PVC und für die Klemmlippen ein Weich-PVC zu verwenden. Es hat sich gezeigt, daß sich solche Rahmen wirtschaftlich herstellen lassen.

Die Erfindung ist anhand von Ausführungsbeispielen in der Zeichnung dargestellt und wird im folgenden erläutert. Es zeigen:
- Fig. 1: die perspektivische Darstellung von zwei nebeneinanderstehenden Aufbauvitrinen gemäß der Erfindung, die ausschließlich aus horizontalen Rahmen und vertikal in diese eingefügten Platten bestehen,
- Fig. 2: eine schematische Darstellung des Aufbauvorganges der Vitrinen nach Fig. 1,
- Fig. 3: den vergrößerten Schnitt durch den unteren Rahmen der Fig. 2 längs der Linie III-III,
- Fig. 3a: die wiederum vergrößerte Darstellung des Details IIIa der Fig. 3,
- Fig. 4: die Darstellung des Details der Fig. 3, jedoch mit einer eingeschobenen Platte,
- Fig. 5: eine Darstellung gemäß Fig. 3 einer weiteren Ausführungsform,
- Fig. 6: die Darstellung des Profils der Fig. 5 mit eingeschobener Platte,
- Fig. 7: eine Darstellung ähnlich Fig. 3a einer weiteren Ausführungsform,
- Fig. 8: die Darstellung der Ausführungsform der Fig. 7 mit eingeschobener Platte,
- Fig. 9: eine Variante eines Profils ähnlich Fig. 8, und
- Fig. 10: die Variante der Fig. 9 mit eingeschobener Platte.

In der Fig. 1 sind Aufbauvitrinen 1 und 2 gezeigt, die jeweils ausschließlich aus horizontal angeordneten Rahmen 3 und aus vertikal in Nuten derselben eingeschobenen Platten, beim Ausführungsbeispiel Glassplatten 4, bestehen. Die Glasplatten weisen dabei, da der Rahmen rechteckig ausgebildet ist, unterschiedliche Längenabmessungen auf, sind aber alle in ihrer Höhe gleich ausgebildet. Bein Ausführungsbeispiel der Fig. 1 sind die Platten 4, wie später noch erläutert werden wird, in innen am Rahmen 3 umlaufende Nuten 5 eingesteckt, während zusätzliche Glasplatten 7 in äußere Nuten 6 eingeführt sind. Diese Glasplatten 7 dienen, da die Nuten 6 anders als die Nuten 5 ausgebildet sind, als Schiebetüren für die Regale 1 und 2.

Die Fig. 3 zeigt, daß jeder der Rahmen 3 aus einem aus Kunststoff hergestellten Profil besteht, das nach oben und nach unten weisende Nuten 5 und 6 aufweist, und außerdem mit einem nach innen gerichteten umlaufenden Absatz 8 versehen ist, der in nicht näher erläuterter, weil bekannter Weise, zum Auflegen von Boden oder Deckenplatten zur Unterteilung der Vitrinen 1 und 2 in verschieden hohe Fächer dient.

Aus den Figuren 3 und 3a wird deutlich, daß die innere umlaufende Nut 5 auf der Innenseite mit einer in die Nut hereinragenden Klemmlippe 9 versehen ist, die am oberen Rand der Nutwand 10 einteilig angeformt ist, und zwar in einem Bereich 10a, der schmaler als die übrige Breite der Wand 10 ist und der durch eine Schräge 10b von dem Verlauf der Wand 10 nach außen abgesetzt ist. Die innere Wand 11, die auch die Zwischenwand zwischen den Nuten 5 und 6 bildet, besitzt beim Ausführungs beispiel nach den Figuren 3a und 4 keine Klemmlippe. Natürlich währe es auch möglich, dort noch zusätzlich eine Klemmlippe vorzusehen.

Aus der Darstellung der Fig. 3 ergibt sich im übrigen auch, daß eine im Bereich des freien Endes 9a an die Innenseite 9b der Klemmlippe 9 gelegte Tangente 25 etwa parallel zur Wand 10 verläuft.

Die Breite b der Nut 5 ist, wie Fig. 4 deutlich werden läßt, größer als die Dicke a der Platten 4 gewählt. Die Figuren 3a und 4 zeigen, daß die Klemmlippe 9, die im Bereich ihrer Befestigungsstelle am Wandteil 10a dicker als an ihrem freien Ende 9a ist, als ein kreisbogenartig gewölbtes Profil ausgebildet ist, so daß zwischen der Wand 11 und ihrer nach innen gerichteten Seite 9b zum Nutboden 5a hin ein immer enger werdender Spalt entsteht. Die beim Ausführungsbeispiel gezeigten Rahmen 3 sind aus einem Hart-PVC als extrudierte Profile hergestellt. Die Klemmlippen 9 bestehen aus einem Weich-PVC, das beim Ausführungsbeispiel eine Härte von 66 Shore im Vergleich zu 80 Shore des Hart-PVCs des Rahmens 3 besitzt. Die Klemmlippe 9 ist wesentlich elastischer als das Hart-PVC des Übrigen Rahmens 3. Sie ist im Bereich 10a einstückig mit an das Rahmenprofil extrudiert. Die Rahmen selbst werden dadurch gebildet, daß die extrudierten Profile auf Gehrung geschnitten und miteinander verschweißt werden.

Die Figuren 3a und 4 machen deutlich, daß beim Einschieben einer Platte 4 in die offene Seite der Nut 5 die Klemmlippe 9 elastisch nach außen ausweicht, bis in die in der Fig. 4 gezeigte Endlage, in der sie mit einem Teil ihrer Oberfläche 9b unter einer durch die elastische Verformung bedingten Kraft an der zugeordneten Seite der Platte 4 anliegt. Die Elastizitätseigenschaften des Weich-PVCs der Klemmplippe 9 sind dabei so gewählt, daß die zwischen Klemmlippe 9 und der Platte 4, beispielsweise einer Glasplatte, auftretende Haftreibung, die bestimmt wird durch die elastische Andrückkraft und die Reibungskoeffizienten, groß genug ist, um ein Abgleiten der Platte 4 an der Klemmlippe 9 zu verhindern, wenn auf die Platte 4 eine Zugkraft in Richtung des Pfeiles 12 ausgeübt wird. Die Klemmlippe 9 wird daher beim Auftreten einer solchen Kraft versucht sein, sich im Uhrzeigersinn zu verschwenken. Dadurch drückt sie sich aber noch mit einer größeren Kraft an die Platte 4 an und verhindert so das Herausziehen der Platte 4.

Es hat sich bei einem Ausführungsbeispiel nach den Figuren 1 bis 4 gezeigt, daß die gesamten Aufbauvitrinen, obwohl sie nur durch Zusammenstecken von Rahmen und Platten gebildet sind, durch Ergreifen der obersten Rahmen 3 wie festgefügte Nöbelstücke versetzt werden können. Die Platten werden durch die Klemmlippen fest in den Rahmen gehalten, obwohl sie sich beim Zusammenstecken der Vitrine relativ leicht in die Nuten 5 einschieben lassen.

Die Figuren 5 bis 10 zeigen Varianten der Ausbildung der Klemmlippe 9, bei denen aber immer der widerhakenähnliche Effekt der Klimmlippen zur Verhinderung der Entnahme der Platten aus der Nut 5 auftritt.

Die Figuren 5 und 6 zeigen eine Ausführungsform, bei der die Klemmlippe 14 an ihrem freien Ende mit einer Hohlprofil 15 versehen ist. Die Wand 10 der Nut 5 ist hier mit einer kreisbogenförmigen Ausnehmung 16 so versehen, daß sich das hohlprofil 15 der Klemmlippe 14 beim Einschieben einer Platte 4 (Fig. 6) in die Ausnehmung 16 legt und daher selbst kaum verformt wird. Hier muß die Ausbildung der Klemmlippe 14 in ihrer Befestigungsbereich so gewählt werden, daß das elastische Zurseitedrücken der Klemmlippe 14 eine genügend große Rückstellkraft bewirkt, die ausreicht, um den vorher erwähnten Hafteffekt der Klemmlippe 14 an der Platte 4 zu bewirken und um die dadurch bedingte Widerhakenfunktion zu sichern.

Die Figuren 7 und 8 zeigen eine ähnliche Ausführungsform, bei der die Klemmlippe 16 an ihrem freien Ende auch mit einem Hohlprofil 17 versehen ist. Hier ist im Gegensatz zur Ausführungsform der Figuren 5 und 6 die Anlenkstelle der Klemmlippe 16 an der Wand 10 aber dünner ausgebildet. Die Abmessungen des Hohlprofiles 17 und der Nut 5 sind aber so gewählt, daß sich das Hohlprofil 17 beim Einfuhren einer Platte 14 elastisch zu einem Oval verformt, wie das in Fig. 8 gezeigt ist. Dadurch entstehen zusätzliche elastische Rückstellkräfte, die wiederum ausreichend sein müssen, um aufgrund der gegebenen Reibungskoeffizienten die Klemmlippe 16 mit dem an der Platte anliegenden Teil an dieser zu halten, wenn eine Zugkraft auf die Platte ausgeübt wird. Auch dann wird die Klemmlippe 16 im Uhrzeigersinn bewegt und verklemmt sich dadurch immer mehr an der Platte 4.

Die Figuren 9 und 10 zeigen eine Ausführungsform, bei der zwei Klemmlippen 18 und 19, die im Querschnitt etwa Tropfenform aufweisen, dessen schmälere Seite an der Wandung 10 befestigt ist, mit dem Rahmen 3 verbunden sind. Die erste, obere Klemmlippe 18 ist einschließlich ihrer Befestigungsstelle in etwa identisch zu der zweiten Klemmlippe 19 ausgebildet. Bei der Herstellung ist lediglich das Weich-PVC der Klemmlippe 19 an der Grenzlinie zum Hart-PVC der Ward 10 etwas anders geneigt als bei der oberen Klemmlippe 18. Fig. 10 zeigt, daß beim Einschieben der Platte beide Klemmlippen zunächst im Gegenuhrzeigersinn nach unten zum Nutgrund 5a hin schwenken, bei einer Zugkraft auf die Platte 4 aber versuchen, sich im Uhrzeigersinn zu verschwenken und so den Klemmeffekt hervorrufen.

## Patentansprüche

1. Aufbauvitrine, bei der mindestens zwei im Abstand übereinander angeordnete horizontale Rahmen (3) mit auf der Ober- und/oder Unterseite umlaufenden Nuten (5, 6) vorgesehen sind, in die Platten (4, 7) gleicher Höhe vertikal eingesetzt und gehalten sind,
**dadurch gekennzeichnet, daß**
den Nuten (5) eine mit einem beweglichen Teil in die Nut hereinragende elastische Klemmlippe (9, 14, 16, 18) zugeordnet ist, die seitlich an der zugeordneten Platte (4) anlegbar ist, daß die Klemmlippe am oberen Randbereich (10a) der Nutwand (10) befestigt ist, der schmaler als die übrige Breite der Nutwand (10) und von dem Verlauf der Nutwand nach außen abgesetzt ist, wobei die Klemmlippe (9, 14, 16, 18) solche Haftreibungs-, Härte- und Elastizitätswerte aufweist, daß bei Druck auf die Platte (4) bei der Einsetzbewegung nur sehr geringe Kräfte zu überwinden sind, bei Zug dagegen eine Verklemmung des beweglichen Teiles der Klemmlippe an der Platte (4) mit dem Effekt einer sicheren Halterung der Platte in der Nut (5) eintritt.

2. Aufbauvitrine nach Anspruch 1, dadurch gekennzeichnet, daß der Randbereich (10a) durch eine Schräge (10b) vom Nutwandverlauf abgesetzt ist.

3. Aufbauvitrine nach Anspruch 1, dadurch gekennzeichnet, daß die Klemmlippe (9, 14, 16, 18) einteilig an den Randbereich (10a) angeformt ist.

4. Aufbauvitrine nach Anspruch 1, dadurch gekennzeichnet, daß die Klemmlippe (9) als ein gewölbtes, zur zugeordneten Wand (10) der Nut (5) hin gebogenes Profil ausgebildet ist.

5. Aufbauvitrine nach Anspruch 4, dadurch gekennzeichnet, daß eine im Bereich des freien Endes (9a) des Profiles auf der in die Nut (5) hereingerichteten Seite an die Klemmlippe (9) gelegte Tangente etwa parallel zu der Befestigungswand (10) für die Klemmlippe (9) verläuft.

6. Aufbauvitrine nach Anspruch 1, dadurch gekennzeichnet, daß das freie Ende der Klemmlippe (14) zu einem Hohlprofil (15) gerollt ist.

7. Aufbauvitrine nach Anspruch 1, dadurch gekennzeichnet, daß der ersten Klemmlippe (18) eine zweite, etwas tiefer an der Wand (10) der Nut (5) befestigte Klemmlippe (19) zugeordnet ist.

8. Aufbauvitrine nach Anspruch 7, dadurch gekennzeichnet, daß beide Klemmlippen (18, 19) ein sich von der Befestigungsstelle aus zum freien Ende hin tropfenförmig erweiterndes Profil aufweisen.

9. Aufbauvitrine nach einem der vorhergehenden Ansprüche, dadurch gekennzeichnet, daß die Rahmen (3) und die Klemmlippe (9, 14, 16, 18) aus Kunststoff bestehen und daß für die Rahmen (3) ein Hart-PVC und für die Klemmlippen ein Weich-PVC verwendet ist.

## Claims

1. Display case structure wherein at least two horizontal frames (3), which are arranged above one another with spacing, are provided with grooves (5, 6) which run around the upper side and/or underside and into which sheets (4, 7) of identical height are introduced vertically and held, characterised in that a resilient clamping lip (9, 14, 16, 18) which protrudes, with a movable portion, into the groove, is associated with the grooves (5) and can be positioned against the side of the associated sheet (4), and in that the clamping lip is attached to the upper edge region (10a) of the groove wall (10), which edge region (10a) is narrower than the remaining width of the groove wall (10) and is stepped back outwards from the course of the groove wall, the clamping lip (9, 14, 16, 18) having static friction, hardness and resilience properties such that, when the sheet (4) is pushed in the course of the introduction movement, only very small forces have to be overcome, but, when it is pulled, the movable portion of the clamping lip is clamped against the sheet (4), which results in secure retention of the sheet in the groove (5).

2. Display case structure according to claim 1, characterised in that the edge region (10a) is stepped back from the course of the groove wall by a slope (10b).

3. Display case structure according to claim 1, characterised in that the clamping lip (9, 14, 16, 18) is formed integrally on the edge region (10a).

4. Display case structure according to claim 1, characterised in that the clamping lip (9) is in the form of a curved profile bent towards the associated wall (10) of the groove (5).

5. Display case structure according to claim 4, characterised in that a tangent which is located against the clamping lip (9) in the region of the free end (9a) of the profile on the side directed into the groove (5) extends approximately parallel with the securing wall (10) for the clamping lip (9).

6. Display case structure according to claim 1, characterized in that the free end of the clamping lip (14) is rolled to form a hollow profile (15).

7. Display case structure according to claim 1, characterized in that a second clamping lip (19), which is attached at a somewhat lower point on the wall (10) of the groove (5), is associated with the first clamping lip (18).

8. Display case structure according to claim 7, characterised in that both clamping lips (18, 19) have a profile which widens in the form of a teardrop from the point of attachment towards the free end.

9. Display case structure according to any one of the preceding claims, characterized in that the frames (3) and the clamping lip (9, 14, 16, 18) comprise a plastics material and in that an unplasticised PVC is used for the frames (3) and a plasticised PVC for the clamping lips.

## Revendications

1. Vitrine modulaire, dans laquelle il est prévu au moins deux cadres horizontaux (3) disposés à une distance donnée l'un au-dessus de l'autre et munis de rainures périphériques (5, 6) sur la face supérieure et/ou la face inférieure, dans lesquelles sont insérées et bloquées verticalement des plaques (4, 7) de même hauteur, caractérisée en ce que les rainures (5) sont munies d'une lèvre de blocage (9, 14, 16, 18) élastique, dont une partie mobile pénètre dans la rainure et qui peut venir en appui sur un côté de la plaque (4) associée, en ce que la lèvre de blocage est fixée contre la zone de bordure (10a) supérieure de la paroi de rainure (10), qui est moins large que le reste de la paroi (10) de la rainure et qui est décalée vers l'extérieur par rapport au tracé de la paroi de la rainure, la lèvre de blocage (9, 14, 16, 18) présentant des coefficients de frottement par adhérence, des valeurs de dureté et d'élasticité telles que, lors d'une pression exercée sur la plaque (4) pendant le mouvement d'introduction, les forces à maîtriser sont très faibles, mais par contre, en présence d'une traction, la partie mobile de la lèvre de blocage se bloque contre la plaque (4) en produisant l'effet d'un blocage fiable de la plaque dans la rainure (5).

2. Vitrine modulaire selon la revendication 1, caractèrisée en ce que, par la présence d'une zone inclinée (10b), la zone de bordure (10a) est décalée par rapport au tracé de la paroi de la rainure.

3. Vitrine modulaire selon la revendication 1, caractérisée en ce que la lèvre de blocage (9, 14, 16, 18) est formée d'une seule pièce contre la zone de bordure (10a).

4. Vitrine modulaire selon la revendication 1, caractérisée en ce que la lèvre de blocage (9) est conçue avec un profil bombé, dont la surface courbe est orientée vers la paroi (10) associée de la rainure (5).

5. Vitrine modulaire selon la revendication 4, caractérisée en ce qu'une tangente, tracée dans la zone de l'extrémité libre (9a) du profilé contre la face de la lèvre de blocage (9) orientée vers l'intérieur de la rainure (5), est pratiquement parallèle à la paroi de fixation (10) réservée à la lèvre de blocage (9).

6. Vitrine modulaire selon la revendication 1, caractérisée en ce que l'extrémité libre de la lèvre de blocage (14) est arrondie en forme de profilé creux (15).

7. Vitrine modulaire selon la revendication 1, caractérisée en ce que la première lèvre de blocage (18) est associée à une deuxième lèvre de blocage (19), fixée quelque peu plus bas contre la paroi (10) de la rainure (5).

8. Vitrine modulaire selon la revendication 7, caractérisée en ce que les deux lèvres de blocage (18, 19) présentent un profil en forme de goutte qui va en s'élargissant du point de fixation vers l'extrémité libre.

9. Vitrine modulaire selon l'une quelconque des revendications précédentes, caractérisée en ce que les cadres (3) et les lèvres de blocage (9, 14, 16, 18) sont réalisés en matière plastique et en ce qu'un PVC dur est utilisé pour les cadres (3) et un PVC souple pour les lèvres de blocage.
